# FASCICULE DE BREVET EUROPEEN

(11) **EP 0 854 284 B1**
(45) Date de publication et mention de la délivrance du brevet: **26.03.2003**
(21) Numéro de dépôt: 98100399.9
(22) Date de dépôt: 12.01.1998
(51) Int. Cl.: F02N 15/04

(54) **Démarreur de véhicule automobile à réducteur à train épicycloidal comportant un dispostif limiteur de couple**
Anlasser für Motorfahrzeug mit epizyklischen Untersetzungsgetriebe und Momentbegrenzer
Starter for motor vehicule with epicyclic reduction gear having a torque limiter

(30) Priorité: 16.01.1997 FR 9700512
(43) Date de publication de la demande: 22.07.1998
(73) Titulaire: VALEO EQUIPEMENTS ELECTRIQUES MOTEUR, 94000 Créteil (FR)
(72) Inventeur: Verot, Jacques, 69002 Lyon (FR); Girarrot, Charles, 69003 Lyon (FR)
(74) Mandataire: Gamonal, Didier

(56) Documents cités:
- EP-A- 0 529 456
- US-A- 4 635 489
- PATENT ABSTRACTS OF JAPAN vol. 018, no. 332 (E-1567), 23 juin 1994 & JP 06 078495 A (NIPPONDENSO CO LTD), 18 mars 1994,

## Description

La présente invention concerne un démarreur de véhicule automobile.

L'invention concerne plus particulièrement un démarreur du type comportant un moteur électrique dont l'arbre de sortie entraîne en rotation un lanceur coaxial avec interposition d'un réducteur à engrenages à train épicycloïdal.

Afin de limiter la valeur du couple maximal transmissible entre l'arbre de sortie du moteur électrique et l'arbre du lanceur, il est connu de prévoir un dispositif de limitation du couple.

A cet effet, il a déjà été proposé, par exemple dans le document JP-A-06-078.495, un démarreur dont le train épicycloïdal comporte un boîtier cylindrique à l'intérieur duquel la couronne, dentée intérieurement, est montée à rotation et du type dans lequel la couronne est liée en rotation au boîtier par l'intermédiaire d'un dispositif limiteur de couple à friction interposé axialement entre la couronne et un flasque latéral du boîtier.

Dans ce document, le dispositif à friction comporte un disque annulaire de friction qui est lié en rotation à la couronne et qui est en appui axial contre la face interne de l'un des flasques du boîtier contre laquelle le disque de friction est sollicité axialement par une rondelle élastique tronconique.

Cette conception fait donc appel à au moins deux composants supplémentaires, par rapport à un train épicycloïdal sans dispositif limiteur de couple, c'est-à-dire la rondelle de friction et la rondelle tronconique élastique.

Outre ce nombre de composants importants, la conception proposée dans ce document complique la conception de la couronne du train épicycloïdal, augmente l'encombrement axial du train épicycloïdal et rend particulièrement complexes les opérations d'assemblage des différents composants.

L'invention a pour objet de proposer une nouvelle conception d'un démarreur du type mentionné précédemment qui remédie aux inconvénients qui viennent d'être évoqués.

Dans ce but, l'invention propose un démarreur de véhicule automobile du type comportant un réducteur à engrenages à train épicycloïdal doté d'une couronne dentée intérieurement et un moteur électrique doté d'un arbre de sortie, qui entraîne en rotation un lanceur coaxial avec interposition du réducteur à engrenages à train épicycloïdal comportant un boîtier cylindrique à l'intérieur duquel la couronne du train épicycloïdal est montée à rotation et du type dans lequel, d'une part, le boîtier comporte un premier flasque latéral et, d'autre part, la couronne est liée en rotation au boîtier par l'intermédiaire d'un dispositif limiteur de couple à friction interposé axialement entre la couronne et le premier flasque latéral du boîtier, caractérisé en ce que le dispositif limiteur de couple à friction est constitué par au moins une face latérale annulaire de frottement de la couronne, qui est sollicitée élastiquement en appui axial contre une surface de réaction liée en rotation au boîtier.

Selon d'autres caractéristiques de l'invention :
- la surface de réaction est la face interne d'un second flasque latéral que comporte le boîtier ;
- la couronne est délimitée latéralement par deux faces latérales annulaires arrière et avant tandis que le boîtier comporte un flasque latérale avant et un flasque latéral arrière, le premier flasque latéral étant le flasque avant du boîtier tandis que le second flasque latéral est le flasque arrière du boîtier et la face latérale annulaire arrière de la couronne est en appui axial contre la face interne du flasque arrière annulaire du boîtier traversé par l'extrémité libre de l'arbre du moteur qui entraîne en rotation le pignon solaire que comporte le réducteur;
- un organe élastique est monté comprimé axialement entre la face latérale annulaire avant de la couronne et la face interne du flasque avant du boîtier traversé par l'arbre de sortie du réducteur lié en rotation au porte-satellites que comporte le réducteur;
- les deux faces latérales annulaires de la couronne constituent deux surfaces de frottement du dispositif limiteur de couple, et la face latérale annulaire avant de la couronne est en appui axial contre la face annulaire arrière d'une rondelle d'appui, liée en rotation au boîtier et montée coulissante axialement par rapport à ce dernier, dont la face annulaire avant constitue une surface d'appui pour un organe élastique ;
- l'organe élastique est une rondelle élastique tronconique ;
- la couronne dentée intérieurement est réalisée dans un matériau possédant de bonnes caractéristiques de frottement et de résistance à l'usure ;
- le boîtier comporte une jupe annulaire cylindrique dont l'extrémité arrière est ouverte, et le flasque arrière est un disque annulaire arrière percé en son centre pour le passage de l'arbre du moteur, retenu axialement à l'intérieur du boîtier et immobilisé en rotation par rapport à ce dernier ;
- le disque arrière est retenu à l'intérieur du boîtier par un anneau de butée monté dans une gorge radiale interne de la jupe du boîtier ;
- le flasque avant du boîtier est un disque annulaire avant percé en son centre pour le passage de l'arbre de sortie du réducteur et qui prend appui axialement contre un épaulement radial interne de la jupe du boîtier ;
- le perçage central du disque avant du boîtier reçoit un palier pour le guidage en rotation de l'arbre de sortie du réducteur ;
- l'extrémité arrière de la jupe comporte une portée de centrage du boîtier sur le stator du moteur électrique ;
- la face interne du disque avant comporte une portée cylindrique pour le centrage de la rondelle élastique ;
- le disque avant est immobilisé en rotation par rapport à la jupe du boîtier ;
- le disque arrière et le disque avant comportent chacun une patte radiale, et la jupe du boîtier comporte une rainure axiale dans laquelle sont reçues lesdites pattes radiales pour l'immobilisation en rotation de ces composants par rapport au boîtier.

D'autres caractéristiques et avantages de l'invention apparaîtront à la lecture de la description détaillée qui suit pour la compréhension de laquelle on se reportera au dessin annexé dont la figure unique est une vue en section axiale partielle du moteur électrique d'un démarreur associé à son train épicycloïdal comportant un dispositif limiteur de couple réalisé conformément aux enseignements de l'invention.

On a représenté sur la figure un moteur électrique 10 appartenant à un démarreur de véhicule automobile (non représenté en détail) dont le rotor 12 est monté à rotation, autour d'un axe X-X, à l'intérieur d'un boîtier ou stator 14, ces deux éléments 12 et 14 étant représentés schématiquement sur la figure.

L'arbre de sortie 16 du moteur électrique 10, lié en rotation au rotor 12, fait saillie axialement au-delà de la face avant 18 du stator 14 et entraîne en rotation un pignon 20 qui est le pignon solaire d'un train épicycloïdal 22 agencé à l'intérieur du boîtier 24 d'un réducteur 26 associé au moteur électrique 10.

Le boîtier 24 est constitué pour l'essentiel par une jupe annulaire cylindrique 28, par un flasque latéral arrière 30 en forme de disque, percé en son centre 32 pour le passage du pignon solaire 20 et de l'arbre de sortie 16, et par un flasque latéral avant 34 percé en son centre 36 pour le passage de l'arbre de sortie 38 du réducteur 26, qui est destiné à entraîner en rotation le lanceur (non représenté) du démarreur par l'intermédiaire de cannelures 40.

La jupe annulaire cylindrique 28 du boîtier 24 comporte, au voisinage de son extrémité axiale avant 42, un épaulement radial interne 44 contre lequel prend appui axialement la face externe 46 du flasque avant 34.

L'extrémité axiale arrière 48 de la jupe 28 comporte une portée 50 pour le centrage de la jupe 28 sur une partie de forme complémentaire de l'extrémité avant du stator 14 du moteur électrique 10.

La jupe 28 est fixée axialement au stator 14 par une série de tirants qui ne sont pas représentés sur la figure.

La jupe cylindrique annulaire 28 du boîtier 24 comporte un alésage interne 52 dans lequel est introduit axialement le flasque avant 34, ce dernier étant immobilisé en rotation par rapport au boîtier 24 par l'intermédiaire d'une patte d'orientation radiale externe 54 qui est reçue axialement dans une rainure axiale 56 formée dans l'alésage 52 et qui débouche dans l'extrémité axiale arrière ouverte 48 de la jupe 28.

Le train épicycloïdal 22 comporte une couronne annulaire 58 dentée intérieurement 60 et dont la surface cylindrique externe 62 est montée à rotation à l'intérieur de l'alésage 52 de la jupe 28.

Le train épicycloïdal 22 comporte aussi un porte-satellites 64 qui est lié en rotation à l'arbre de sortie 38 et qui est constitué par deux plaques 66 qui portent à rotation des satellites dentés 68 qui coopèrent avec la denture interne 60 de la couronne 58 et avec la denture externe du pignon solaire 20.

L'arbre de sortie 38 est monté à rotation dans le perçage 36 du flasque avant 34 avec interposition d'une douille à aiguilles 70, tandis que l'extrémité libre avant 72 du pignon solaire 20 est montée à rotation à l'intérieur de l'extrémité arrière 74 de l'arbre de sortie 38 avec interposition d'une série d'aiguilles 76.

Conformément aux enseignements de l'invention, la couronne dentée 58 est liée en rotation à la jupe 28 du boîtier fixe 24 par l'intermédiaire d'un dispositif limiteur de couple à friction 80 dont la couronne 58 constitue l'un des composants.

A cet effet, la couronne 58 est réalisée dans un matériau, par exemple en matière plastique chargée, possédant de bonnes caractéristiques de frottement et de résistance à l'usure par friction.

La couronne dentée 58 est délimitée latéralement par deux faces latérales annulaires arrière 82 et avant 84 qui constituent deux surfaces annulaires de friction du dispositif limiteur de couple.

La face latérale annulaire arrière 82 est en appui axial contre la face interne en vis-à-vis 86 du flasque arrière 30 du boîtier 24.

Le flasque arrière 30 en forme de disque percé est agencé à l'intérieur de l'alésage 52 de la jupe 28 dans lequel il est immobilisé en rotation par l'intermédiaire d'une patte 88 d'orientation radiale externe qui est reçue dans la rainure 56 de la jupe 28.

Le flasque arrière 30 est retenu axialement à l'intérieur de la jupe 24 par l'intermédiaire d'un anneau 90 qui est monté dans une gorge radiale interne 92 de l'alésage 52 de la jupe 28.

La face latérale annulaire avant 84 de la couronne 58 est en appui axial contre la face annulaire arrière 94 d'une rondelle d'appui 96 qui est montée à l'intérieur de l'alésage 52 et qui est immobilisée en rotation par rapport au boîtier 24 par l'intermédiaire d'une patte 97 d'orientation radiale externe reçue dans la rainure axiale 56.

Un organe élastique 98 réalisé sous la forme d'une rondelle tronconique est montée comprimée axialement entre la face annulaire interne 100 du flasque transversal avant 34 et la face annulaire avant 102 de la rondelle d'appui 96.

La rondelle élastique 98 est centrée sur une portée cylindrique 104 du flasque transversal avant 34 qui s'étend radialement vers l'intérieur.

La rondelle 98 assure ainsi un effort de compression axiale de l'ensemble constitué par la couronne 58, le flasque transversal arrière 30 et la rondelle d'appui 96 contre la butée constituée par l'anneau de retenue 90.

La valeur de l'effort élastique axial appliqué par la rondelle 98 à cet ensemble détermine la valeur du couple maximal admissible exercé par le dispositif limiteur de couple 80 en association avec la valeur des coefficients de frottement existants entre les faces latérales 82 et 84 de la couronne 58 et les faces annulaires en vis-à-vis 86 et 94 du flasque arrière 30 et de la rondelle d'appui 96.

La conception selon l'invention est particulièrement compacte axialement en ce qu'elle ne fait appel à aucun disque ou rondelle de friction particulier, cette fonction étant assurée par l'intermédiaire de la couronne dentée 58 proprement dite.

L'assemblage des composants est particulièrement aisé et l'ensemble des composants du train épicycloïdal 22 et du dispositif limiteur de couple 80 peut être assemblé à l'intérieur du boîtier 24 et retenu en place par l'intermédiaire de l'anneau 90, le sous-ensemble ainsi constitué pouvant être ensuite mis en place sur le stator 14 du moteur 10, le pignon solaire 20 associé en rotation à l'arbre de sortie 16 du moteur 10 pénétrant à l'intérieur du réducteur 26.

Lorsque le couple résistant appliqué à l'arbre de sortie 40 par le moteur thermique, à travers le lanceur, dépasse la valeur limite admissible par le dispositif limiteur de couple 80, par exemple en cas d'un choc torsionnel du moteur thermique, les forces d'adhérence de la couronne 58 sur le flasque arrière 30 et la rondelle d'appui 96 ne sont plus suffisantes pour assurer l'immobilisation en rotation de la couronne 58 par rapport au boîtier 24 du réducteur 26 et cette dernière se met à tourner à l'intérieur du boîtier et dissipe par frottement l'excès d'énergie mécanique.

## Revendications

1. Démarreur de véhicule automobile du type comportant un réducteur (26) à engrenages (20, 60, 68) à train épicycloïdal doté d'une couronne (58) dentée intérieurement et un moteur électrique (10) doté d'un arbre de sortie (16), qui entraîne en rotation un lanceur coaxial avec interposition du réducteur (26) à engrenages (20, 60, 68) à train épicycloïdal comportant un boîtier cylindrique (24) à l'intérieur duquel la couronne (58) du train épicycloïdal (22) est montée à rotation et du type dans lequel, d'une part, le boîtier (24) comporte un premier flasque latéral (34) et, d'autre part, la couronne (58) est liée en rotation au boîtier (24) par l'intermédiaire d'un dispositif (80) limiteur de couple à friction interposé axialement entre la couronne (58) et le premier flasque latéral du boîtier (24), **caractérisé en ce que** le dispositif (80) limiteur de couple à friction est constitué par au moins une face latérale annulaire (82, 84) de frottement de la couronne (58) qui est sollicitée élastiquement en appui axial contre une surface de réaction (86, 94) liée en rotation au boîtier (24).

2. Démarreur selon la revendication 1, **caractérisé en ce que** la surface de réaction est la face interne (86) d'un second flasque latéral (30) que comporte le boîtier (24).

3. Démarreur selon la revendication 2, **caractérisé en ce que** la couronne (58) est délimitée latéralement par deux faces latérales annulaires arrière (82) et avant (84) tandis que le boîtier (24) comporte un flasque latérale avant (34) et un flasque latéral arrière (30), **en ce que** le premier flasque latéral est le flasque avant (34) du boîtier (24) tandis que le second flasque latéral est le flasque arrière (30) du boîtier (24) et **en ce que** la face latérale annulaire arrière (82) de la couronne (58) est en appui axial contre la face interne (86) du flasque arrière annulaire (30) du boîtier (24) traversé par l'extrémité libre de l'arbre (16) du moteur (10) qui entraîne en rotation le pignon solaire (20) que comporte le réducteur (26).

4. Démarreur selon la revendication 3, **caractérisé en ce qu'**un organe élastique (98) est monté comprimé axialement entre la face latérale annulaire avant (84) de la couronne (58) et la face interne (100) du flasque avant (34) du boîtier (24) traversé par l'arbre de sortie (38) du réducteur (26) lié en rotation au porte-satellite (64) que comporte le réducteur (26).

5. Démarreur selon la revendication 4, **caractérisé en ce que** les deux faces latérales annulaires (82, 84) de la couronne (58) constituent deux surfaces de frottement du dispositif limiteur de couple (80) et **en ce que** la face latérale annulaire avant (84) de la couronne (58) est en appui axial contre la face annulaire arrière (94) d'une rondelle d'appui (96), liée en rotation au boîtier (24) et montée coulissante axialement par rapport à ce dernier, dont la face annulaire avant (102) constitue une surface d'appui pour un organe élastique (98).

6. Démarreur selon l'une des revendications 4 ou 5, **caractérisé en ce que** l'organe élastique (98) est une rondelle élastique tronconique.

7. Démarreur selon l'une quelconque des revendications précédentes, **caractérisé en ce que** la couronne dentée intérieurement (58) est réalisée dans un matériau possédant de bonnes caractéristiques de frottement et de résistance à l'usure.

8. Démarreur selon l'une quelconque des revendications 2 à 7, **caractérisé en ce que** le boîtier (24) comporte une jupe annulaire cylindrique (28) dont l'extrémité arrière est ouverte, et **en ce que** le flasque arrière (30) est un disque annulaire arrière percé en son centre (32) pour le passage de l'arbre (16) du moteur (10), retenu axialement à l'intérieur du boîtier (24) et immobilisé en rotation par rapport à ce dernier.

9. Démarreur selon la revendication 8, **caractérisé en ce que** le disque arrière (30) est retenu à l'intérieur du boîtier (24) par un anneau de butée (90) monté dans une gorge radiale interne (92) de la jupe (28) du boîtier (24).

10. Démarreur selon l'une des revendications 8 ou 9, **caractérisé en ce que** le flasque avant (34) du boîtier (24) est un disque annulaire avant percé en son centre (36) pour le passage de l'arbre de sortie (38) du réducteur (26) et qui prend appui axialement contre un épaulement radial interne (44) de la jupe (28) du boîtier (24).

11. Démarreur selon la revendication 10, **caractérisé en ce que** le perçage central (40) du disque avant (34) du boîtier (24) reçoit un palier (70) pour le guidage en rotation de l'arbre de sortie (38) du réducteur (26).

12. Démarreur selon l'une quelconque des revendications 8 à 11, **caractérisé en ce que** l'extrémité arrière (48) de la jupe (28) comporte une portée (50) de centrage du boîtier (24) sur le stator (14) du moteur électrique (10).

13. Démarreur selon l'une quelconque des revendications 10 à 12 prises en combinaison avec la revendication 6, **caractérisé en ce que** la face interne du disque avant (34) comporte une portée cylindrique (104) pour le centrage de la rondelle élastique (98).

14. Démarreur selon l'une quelconque des revendications 10 à 13, **caractérisé en ce que** le disque avant (34) est immobilisé en rotation par rapport à la jupe (28) du boîtier (24).

15. Démarreur selon la revendication 14 prise en combinaison avec l'une des revendications 8 ou 9 et avec la revendication 5, **caractérisé en ce que** le disque avant (34) et le disque arrière (30) comportent chacun une patte radiale (54, 88), et **en ce que** la jupe (28) du boîtier (24) comporte une rainure axiale (56) dans laquelle sont reçues lesdites pattes radiales pour l'immobilisation en rotation de ces composants (34, 30) par rapport au boîtier (24).

## Claims

1. Motor vehicle starter of the type comprising: an electric motor (10), the output shaft (16) of which drives a coaxial starter in rotation via a reduction gear (26) with an epicyclic gear train (20, 60, 68) comprising a cylindrical casing (24), within which the ring gear (58), having internal teeth (60), of the epicyclic train (22) is rotatably mounted, and of the type in which the ring gear (58) is coupled in rotation to the casing (24) via a friction-type torque-limiting device (80) interposed axially between the ring gear and a lateral flange of the casing (24), **characterised in that** the device is formed by at least one annular lateral friction face (82, 84) of the ring gear (58), which is loaded elastically into axial engagement against a reaction surface (86, 94) coupled in rotation to the casing (24).

2. Starter according to Claim 1, **characterised in that** the reaction surface is the inner face (86) of a lateral flange (30) of the casing (24).

3. Starter according to Claim 2, **characterised in that** the annular lateral rear face (82) of the ring gear (58) is in axial engagement against the inner face (86) of the annular rear flange (30) of the casing (24) , which is traversed by the free end of the shaft (16) of the motor (10), which drives in rotation the sun gear (20) of the epicyclic train (22).

4. Starter according to Claim 3, **characterised in that** an elastic member (98) is mounted in axial compression between the annular lateral front face (84) of the ring gear (58) and the inner face (100) of the front flange (34) of the casing (24), which is traversed by the output shaft (38) of the reduction gear (26) coupled in rotation to the planet carrier (64) of the epicyclic train (22).

5. Starter according to Claim 4, **characterised in that** the two annular lateral faces (82, 84) of the ring gear (58) constitute two friction surfaces of the torque-limiting device (80), and **in that** the annular lateral front face (84) of the ring gear (58) is in axial engagement against the annular rear face (94) of a bearing washer (96), which is coupled in rotation to the casing (24) and mounted for axial sliding movement relative to the latter, and the annular front face (102) of which constitutes an engagement surface for an elastic member (98).

6. Starter according to either of Claims 4 and 5, **characterised in that** the elastic member (98) is a frustoconical elastic washer.

7. Starter according to any of the preceding claims, **characterised in that** the internally toothed ring gear (58) is made of a material having good friction characteristics and good wear-resistance characteristics.

8. Starter according to any of the preceding claims, **characterised in that** the casing (24) has a cylindrical annular skirt (28), the rear end of which is open, and **in that** the rear flange (30) is an annular rear disc pierced at its centre (32) to allow the shaft (16) of the motor (10) to pass through, retained axially within the casing (24) and immobilised against rotation with respect to the latter.

9. Starter according to Claim 8, **characterised in that** the rear disc (30) is retained within the casing (24) by a thrust ring (90) mounted in an internal radial groove (92) in the skirt (28) of the casing (24).

10. Starter according to either of Claims 8 and 9, **characterised in that** the front flange (34) of the casing (24) is an annular front disc, which is pierced at its centre (36) to allow the output shaft (38) of the reduction gear (26) to pass through and which bears axially against an internal radial shoulder (44) of the skirt (28) of the casing (24).

11. Starter according to Claim 10, **characterised in that** the central hole (40) in the front disc (34) of the casing (24) receives a bearing (70) for guiding the output shaft (38) of the reduction gear (26) in rotation.

12. Starter according to any of claims 8 to 11, **characterised in that** the rear end (48) of the skirt (28) comprises a bearing surface (50) for centring the casing (24) on the stator (14) of the electric motor (10).

13. Starter according to any of Claims 10 to 12 taken in combination with Claim 6, **characterised in that** the inner face of the front disc (34) comprises a cylindrical bearing surface (104) for centring the elastic washer (98).

14. Starter according to any of Claims 10 to 13, **characterised in that** the front disc (34) is immobilised against rotation with respect to the skirt (28) of the casing (24).

15. Starter according to Claim 14 taken in combination with either of Claims 8 and 9 and with Claim 5, **characterised in that** the front disc (34) and the rear disc (30) each have a radial lug (54, 88), and **in that** the skirt (28) of the casing (24) has an axial groove (56), in which the said radial lugs are received for the purpose of immobilising these components (34, 30) against rotation with respect to the casing (24).

## Patentansprüche

1. Kraftfahrzeuganlasser, umfassend einen Elektromotor (10), dessen Ausgangswelle (16) eine koaxiale Einspurvorrichtung unter Einfügung eines Untersetzungsgetriebes (26) in der Ausführung als Rädergetriebe (20, 60, 68) mit einem Planetengetriebezug drehend antreibt, der ein zylindrisches Gehäuse (24) umfaßt, in dessen Innern das innen gezahnte (60) Hohlrad (58) des Planetengetriebezugs (22) drehbar gelagert ist, wobei das Hohlrad (58) drehfest mit dem Gehäuse (24) über eine mit Reibung wirksame Drehmomentbegrenzervorrichtung (80) verbunden ist, die axial zwischen dem Hohlrad und einem seitlichen Lagerschild des Gehäuses (24) eingefügt ist, **dadurch gekennzeichnet, daß** die Vorrichtung aus wenigstens einer ringförmigen Reibungsseitenfläche (82, 84) des Hohlrads (58) besteht, die in axialer Anlage an einer drehfest mit dem Gehäuse (24) verbundenen Gegenanpreßfläche (86, 94) elastisch beaufschlagt wird.

2. Anlasser nach Anspruch 1, **dadurch gekennzeichnet, daß** die Gegenanpreßfläche die Innenfläche (86) eines seitlichen Lagerschilds (30) des Gehäuses (24) ist.

3. Anlasser nach Anspruch 2, **dadurch gekennzeichnet, daß** sich die hintere ringförmige Seitenfläche (82) des Hohlrads (58) in axialer Anlage an der Innenfläche (86) des ringförmigen hinteren Lagerschilds (30) des Gehäuses (24) befindet, durch den das freie Ende der Welle (16) des Motors (10) hindurchgeht, die das Sonnenrad (20) des Planetengetriebezugs (22) drehend antreibt.

4. Anlasser nach Anspruch 3, **dadurch gekennzeichnet, daß** ein elastisches Organ (98) axial zusammengedrückt zwischen der vorderen ringförmigen Seitenfläche (84) des Hohlrads (58) und der Innenfläche (100) des vorderen Lagerschilds (34) des Gehäuses (24) gelagert ist, durch den die drehfest mit dem Planetenträger (64) des Planetengetriebezugs (22) verbundene Ausgangswelle (38) des Untersetzungsgetriebes (26) hindurchgeht.

5. Anlasser nach Anspruch 4, **dadurch gekennzeichnet, daß** die zwei ringförmigen Seitenflächen (82, 84) des Hohlrads (58) zwei Reibflächen der Drehmomentbegrenzervorrichtung (80) bilden und daß sich die vordere ringförmige Seitenfläche (84) des Hohlrads (58) in axialer Anlage an der hinteren ringförmigen Fläche (94) einer Auflagescheibe (96) befindet, die drehfest mit dem Gehäuse (24) verbunden und im Verhältnis zu diesem axial verschiebbar gelagert ist, deren vordere ringförmige Fläche (102) eine Auflagefläche für ein elastisches Organ (98) bildet.

6. Anlasser nach einem der Ansprüche 4 oder 5, **dadurch gekennzeichnet, daß** das elastische Organ (98) eine kegelstumpfförmige Federscheibe ist.

7. Anlasser nach einem der vorangehenden Ansprüche, **dadurch gekennzeichnet, daß** das innen gezahnte Hohlrad (58) aus einem Werkstoff ausgeführt ist, der gute Reibungs- und Verschleißfestigkeitseigenschaften aufweist.

8. Anlasser nach einem der vorangehenden Ansprüche, **dadurch gekennzeichnet, daß** das Gehäuse (24) eine zylindrische ringförmige Einfassung (28) umfaßt, deren hinteres Ende offen ist, und daß der hintere Lagerschild (30) eine hintere ringförmige Scheibe mit einer Bohrung in ihrer Mitte (32) für den Durchgang der Welle (16) des Motors (10) ist, die axial im Innern des Gehäuses (24) gehalten wird und im Verhältnis zu letzterem gegen Verdrehung gesichert ist.

9. Anlasser nach Anspruch 8, **dadurch gekennzeichnet, daß** die hintere Scheibe (30) im Innern des Gehäuses (24) durch einen Anschlagring (90) gehalten wird, der in einer inneren radialen Auskehlung (92) der Einfassung (28) des Gehäuses (24) eingesetzt ist.

10. Anlasser nach einem der Ansprüche 8 oder 9, **dadurch gekennzeichnet, daß** der vordere Lagerschild (34) des Gehäuses (24) eine vordere ringförmige Scheibe mit einer Bohrung in ihrer Mitte (36) für den Durchgang der Ausgangswelle (38) des Untersetzungsgetriebes (26) ist, die axial an einer inneren radialen Schulter (44) der Einfassung (28) des Gehäuses (24) zur Anlage kommt.

11. Anlasser nach Anspruch 10, **dadurch gekennzeichnet, daß** die mittige Bohrung (40) der vorderen Scheibe (34) des Gehäuses (24) ein Lager (70) für die Drehführung der Ausgangswelle (38) des Untersetzungsgetriebes (26) aufnimmt.

12. Anlasser nach einem der Ansprüche 8 bis 11, **dadurch gekennzeichnet, daß** das hintere Ende (48) der Einfassung (28) eine Lagerfläche (50) für die Zentrierung des Gehäuses (24) am Ständer (14) des Elektromotors (10) umfaßt.

13. Anlasser nach einem der Ansprüche 10 bis 12 in Kombination mit Anspruch 6, **dadurch gekennzeichnet, daß** die Innenfläche der vorderen Scheibe (34) eine zylindrische Lagerfläche (104) für die Zentrierung der Federscheibe (98) umfaßt.

14. Anlasser nach einem der Ansprüche 10 bis 13, **dadurch gekennzeichnet, daß** die vordere Scheibe (34) gegen Verdrehung im Verhältnis zur Einfassung (28) des Gehäuses (24) gesichert ist.

15. Anlasser nach Anspruch 14 in Kombination mit einem der Ansprüche 8 oder 9 und mit Anspruch 5, **dadurch gekennzeichnet, daß** die vordere Scheibe (34) und die hintere Scheibe (30) jeweils einen radialen Ansatz (54, 88) umfassen und daß die Einfassung (28) des Gehäuses (24) eine axiale Nut (56) enthält, in der die besagten radialen Ansätze zur Sicherung dieser Bestandteile (34, 30) gegen Verdrehung im Verhältnis zum Gehäuse (24) aufgenommen sind.
